# FASCICULE DE BREVET EUROPEEN

(11) **EP 0 362 184 B1**
(45) Date de publication et mention de la délivrance du brevet: **05.05.1993**
(21) Numéro de dépôt: 89870141.2
(22) Date de dépôt: 27.09.1989
(51) Int. Cl.: B65D 45/30

(54) **Fermeture de fût**
Fassverschluss
Barrel closure

(30) Priorité: 28.09.1988 FR 8812698
(43) Date de publication de la demande: 04.04.1990
(73) Titulaire: BLAGDEN INDUSTRIES PUBLIC LIMITED COMPANY, St. Albans, Herts. AL1 3LR (GB)
(72) Inventeur: Wantiez, Bernard, B-9910 Mariakerke (BE)
(74) Mandataire: Plucker, Guy

(56) Documents cités:
- EP-A- 0 167 183
- DE-A- 1 586 600
- DE-A- 3 202 661
- GB-A- 743 339
- GB-A- 2 109 777
- US-A- 3 339 962
- US-A- 3 603 476
- US-A- 3 907 349

## Description

L'invention concerne une fermeture de fût métallique dit "à ouverture totale". L'invention concerne plus particulièrement un tel dispositif permettant de répondre à des exigences d'une sévérité accrue en matière de sécurité dans le domaine du transport de matières liquides dangereuses.

Les fûts métalliques, de configuration généralement cylindrique, se divisent principalement en deux catégories :
- les fûts à ouverture partielle ou "à bonde", dont l'orifice de remplissage est plus petit que le diamètre interne du fût et ne dépasse pas, en général, 70 mm, et
- les fûts à ouverture totale.

Ce dernier type de fût est, en général, utilisé pour des matières solides pulvérulentes ou granuleuses. Leur usage est toutefois requis lorsqu'il faut emballer des liquides dont la viscosité est telle que l'usage d'une bonde de 70 mm est impropre, ou encore lorsqu'il est nécessaire de procéder, avant usage, à un mélange ou une mise en suspension du produit transporté. Parmi ces produits, on peut citer notamment des peintures, des vernis, des adhésifs, etc.

De tels produits sont souvent classés comme dangereux ou inflammables dans les législations régissant le transport. Pour les fûts destinés au transport de tels matériaux, les exigences en matière de résistance aux chocs ou en matière d'étanchéité sont particulièrement sévères.

De multiples dispositifs ou procédés de fabrication ont déjà été expérimentés pour tenter d'accroître la robustesse et la sécurité de ces récipients de façon à réduire les possibilités de nuisance en matière de transport et d'environnement.

Le brevet US-2 205 685 décrit une fermeture de fut dans laquelle une meilleure tenue aux chocs est obtenue en formant, par emboutissage, des rainures de renforcement circulaires concentriques sur le couvercle du fût. Ces rainures ont un profil arrondi.

Le brevet européen EP-167 183 décrit un récipient dont le bord est doublement roulé et présente une face parallèle au corps du récipient; ce corps présente latéralement un jonc de renforcement sur lequel s'appuie un collier de serrage, d'où une meilleure tenue aux chocs.

Ces particularités visent des récipients de plus petites dimensions, subissant donc des contraintes moindres, et impliquent des opérations multiples sur les récipients concernés au moment de la fabrication, d'où un surcroît de coût dans le prix de revient.

La demande de brevet GB-A-743 339 sur laquelle le préambule de la revendication se base montre une fermeture de fût dotée d'un couvercle qui comporte, à sa périphérie, une partie en couronne et un anneau plat rabattu en une amorce de rebord cylindrique. Cette amorce de rebord permet de retenir un joint d'étanchéité, mais pas d'y insérer la virole.

La demande DE-A-3202 661 décrit une fermeture de fût dans laquelle le bord du couvercle est recourbé en arc de cercle pour coiffer partiellement la volute terminant la virole.

Le brevet US-3 907 349 montre une fermeture de fût qui comporte une virole terminée en volute, un rebord de couvercle en arc de cercle coiffant la volute, la volute et le rebord du couvercle étant maintenus appliqués l'un contre l'autre par un anneau en plastique thermorétractable. Cet anneau est lui-même recouvert, si nécessaire, par un collier de maintien.

Le but de la présente invention est de renforcer l'assemblage d'un fût et de son couvercle de manière à répondre à des normes de qualité plus sévères en matière de rigidité, de résistance aux chutes.

Un autre but de l'invention est de procurer des fûts présentant une meilleure étanchéité et une meilleure tenue à la pression et au bombage.

Un autre but de l'invention est de réaliser de tels fûts de manière économique.

L'invention a également pour but la mise au point d'une fermeture qui soit aisée à mettre en place et à retirer.

Un des buts recherchés est également la possibilité d'utiliser, lors de la fabrication et de l'emploi des fûts ainsi fermés, un type d'appareillage existant, d'où un coût de fabrication réduit.

L'objet de l'invention est une fermeture pour un fût constitué d'une virole fermée à une extrémité, dont le bord est enroulé en volute vers l'extérieur, ladite fermeture comportant un couvercle et un collier de maintien apte à empêcher un déplacement du couvercle par rapport à la virole, le bord du couvercle comportant à sa périphérie une partie en couronne cylindrique dirigée vers le haut, cette couronne se raccordant perpendiculairement à un anneau plat s'étendant vers l'extérieur et se rabattant vers le bas en un rebord cylindrique, de façon à former, avec ladite couronne et ledit anneau plat, une gorge annulaire dans laquelle est disposé un joint élastique de forme appropriée, le collier de maintien étant constitué d'un anneau fendu et présentant une section transversale en U, l'ouver-ture de ce U étant dirigée vers le centre de l'anneau fendu.

Dans la fermeture suivant l'invention,
- le diamètre de la couronne cylindrique du couvercle correspond au diamètre intérieur de la virole et la gorge annulaire du couvercle a une largeur telle que le bord enroulé en volute de la virole puisse s'y engager à frottement, la hauteur de la couronne étant égale à au moins 1,5 fois la distance qui, lorsque le fût est fermé, sépare l'anneau plat du couvercle et la partie inférieure de la volute de la virole, la hauteur du rebord cylindrique étant telle que, lorsque le fût est fermé, son extrémité inférieure s'étend vers le bas au-delà d'un plan horizontal passant par le centre de la volute,
- l'anneau fendu est constitué d'une bande médiane cylindrique destinée à prendre appui sur le rebord cylindrique du couvercle et se raccordant perpendiculairement, d'un côté, à une bande annulaire plane destinée à prendre appui sur l'anneau plat du couvercle et, de l'autre côté, à une bande tronconique destinée à s'engager sous le bord enroulé en volute de la virole, ladite bande médiane cylindrique et ladite bande tronconique se raccordant suivant un angle obtus, et
- les extrémités de l'anneau fendu sont munies d'un organe de serrage apte à provoquer, lors du serrage de l'anneau, une pression tendant à rapprocher le bord du couvercle et la volute de la virole, en comprimant axialement le joint, assurant ainsi l'étanchéité de la fermeture et assurant le serrage du collier de maintien autour du rebord cylindrique du couvercle et la volute de la virole.

Lorsque le collier de maintien est serré en place, sa bande médiane cylindrique étant serrée contre le rebord cylindrique du couvercle, le bord libre de la bande tronconique du collier de maintien ne touche pas la partie cylindrique de la virole.

Suivant une forme d'exécution de l'invention, la hauteur de la couronne du couvercle est égale au moins à deux fois la distance qui - lorsque le fût est fermé - sépare l'anneau plat du couvercle et la partie inférieure de la volute de la virole.

De façon avantageuse, le joint élastique présente, à l'état non comprimé, une section en substance rectangulaire épousant la forme du fond de la gorge annulaire du couvercle.

Suivant une autre forme de réalisation avantageuse, le joint élastique présente, à l'état non comprimé, une section épousant à sa partie supérieure la forme du fond de la gorge annulaire du couvercle et présentant, à sa partie inférieure, une concavité épousant la forme de la partie supérieure de la volute.

La projection, parallèlement à l'axe du fût, de la bande tronconique sur la bande annulaire plane du collier, est de préférence plus étroite que cette bande annulaire plane.

Suivant une forme d'exécution préférée, lorsque le collier est serré en place, sa bande annulaire plane dépasse, en direction de l'axe du fût, la surface cylindrique définie par la couronne du couvercle.

L'angle obtus suivant lequel la bande médiane et la bande tronconique du collier se raccordent est compris, de préférence, entre 120 et 150°.

Dans une forme de réalisation préférée du collier de maintien, une pièce rapportée de section en U correspondant à la section en U du collier, est fixée à l'une des extrémités du dit collier, de façon telle que la dite pièce rapportée chevauche les deux extrémités de ce collier lorsque le dit collier est assujetti sur le fût, l'organe de serrage étant disposé entre la dite pièce rapportée et l'autre extrémité du collier de maintien.

Dans une forme de réalisation avantageuse, l'organe de serrage comporte une rondelle solidaire d'une des extrémités du collier, un écrou solidaire de l'autre extrémité du collier, et une vis apte à rapprocher la dite rondelle et le dit écrou.

Cet organe de serrage peut également consister en un dispositif à levier.

Dans une forme d'exécution particulière, la volute bordant la virole est formée avec un angle d'enroulement inférieur à 360°; cette volute se termine par une partie droite ou de faible courbure, dirigée obliquement vers le bas en direction de la partie verticale de la virole.

Dans une forme d'exécution préférée, avant que le fût ne soit fermé, l'extrémité du bord enroulé en volute de la virole ne s'appuie pas contre la partie verticale de la virole. Dans une autre forme d'exécution, cette extrémité ne s'appuie pas contre la partie verticale de la virole, même lorsque le fût est fermé.

Un autre objet de l'invention est un fût équipé d'une fermeture telle que décrite ci-dessus

D'autres particularités et avantages de l'invention ressortiront de la description ci-après d'une forme de réalisation particulière, référence étant faite aux dessins annexés, dans lesquels :
la Fig. 1 est une coupe d'un détail d'une fermeture selon l'état antérieur de la technique;
la Fig. 2 est une coupe d'un couvercle de fermeture suivant l'invention;
la Fig. 3 est vue partielle, en coupe, d'un fût muni d'une fermeture suivant l'invention;
la Fig. 4 est une vue partielle, en coupe, d'un fût muni d'une fermeture, suivant une autre forme de réalisation de l'invention;
la Fig. 5 est une vue latérale d'un organe de serrage du collier de fermeture suivant l'invention, et
la Fig. 6 est une coupe suivant la ligne V-V de la Fig. 4.

La Fig. 1 est une coupe d'un détail d'une fermeture de fût selon l'état antérieur de la technique tel que décrit, par exemple, dans la norme européenne E 209. Le bord de la virole 1 est façonné par roulage ou par compression et forme une volute 2, dont l'extrémité 3 recourbée sur elle-même est rabattue vers la face extérieure de la virole 1, formant un profilé semi-rigide.

Le couvercle 4 comporte à sa périphérie une zone 5 sensiblement cylindrique bordée par une gorge 6 semi-torique dans laquelle est disposé un joint 7 qui - avant le serrage du couvercle sur le fût -, présente une section généralement circulaire.

Un collier 8, constitué d'un anneau fendu, enveloppe le pourtour de la virole 1 et exerce une pression tendant à rapprocher le couvercle 4 et la volute 2 de la virole 1 en écrasant le joint 7, assurant ainsi l'étanchéité de la fermeture.

La pression exercée par le collier 8 résulte de la mise sous tension de ce collier 8 lors de la fermeture.

En cas de chocs ou d'impacts, ce type de fermeture présente de nombreux désavantages mécaniques.

Le couple résistant que peut opposer le collier 8 au bombage du couvercle 4 (en cas de surpression, notamment) est faible et le couvercle 4 risque de se déboîter aisément; la rigidité de chacune des pièces (volute 2, couvercle 4, collier 8) est faible et leur rigidité en association est limitée, leur contact réciproque se faisant le long de lignes génératrices plutôt que par des surfaces. Enfin, le joint 7 est comprimé de façon non homogène sur l'ensemble de sa section entre le couvercle et la partie supérieure de la volute 2.

La Fig. 2 montre le profil d'un couvercle 9 de fermeture selon l'invention.

Entre son centre et sa périphérie, le couvercle 9 comporte des nervures de raidissement 10 concentriques. Au disque central 11 se raccorde à angle droit une couronne 12 périphérique. L'autre extrémité de cette couronne 12 s'incurve pour former un anneau plat 13 parallèle au plan du disque central 11. Un rebord 14 rabattu vers le bas, parallèlement à la couronne 12, forme avec l'anneau plat 13 et la couronne 12 une gorge 15 dont les parois se rejoignent par des courbes de rayon approprié aux caractéristiques mécaniques du matériau employé. Les surfaces de raccordement arrondies entre les éléments constitutifs 11, 12, 13, 14 du couvercle 9 sont nécessaires pour que, lors du formage du couvercle 9, la matière ait la possibilité de fluer sans création de contraintes excessives. Dans la gorge 15 est placé un joint 16 de section correspondante, en un matériau élastique souple, tel que le caoutchouc naturel ou synthétique ou matière analogue.

La Fig. 3 est une vue d'un fût fermé lorsque le couvercle 9 a été assujetti sur la virole 17 par le collier de serrage 18. Ce collier de serrage 18 est formé de trois bandes accolées 19, 20 et 21. De part et d'autre de la bande médiane cylindrique 20 s'étendent deux bandes 19, 21 qui donnent à la section du collier 18 la forme d'un U.

La bande 19 se raccorde perpendiculairement à cette bande médiane 20 et s'applique contre l'anneau plat 13 du couvercle 9, sur toute la largeur de celui-ci. La bande 19 dépasse, par son côté intérieur 22, la surface cylindrique définie par la couronne 12 du couvercle 9, ce qui procure une rigidité accrue au collier 18. L'extrémité inférieure du rebord 14 s'étend, vers le bas, au-delà d'un plan horizontal passant par le centre de la volute 23, de façon à offrir une résistance accrue contre le déboîtement de la couronne 12 du couvercle 9.

La bande médiane 20 s'applique sur toute la hauteur du rebord cylindrique 14 contre celui-ci, en un contact surface contre surface qui renforce la résistance mécanique de la fermeture. La bande 21 forme avec la bande 20 un angle obtus. L'inclinaison de cette bande 21 doit être suffisante pour que, lorsque le couvercle 9 est placé sous presse et est engagé sur la virole 19 du fût, l'extrémité 24 puisse s'engager sous la volute 23.

Lorsque le collier 18 est ensuite serré en place, la bande 21 maintient le bord de la virole 17 serré dans la gorge 15 du couvercle 9, comprimant ainsi le joint 16 suivant un taux pouvant varier entre 40 et 75%. La largeur de la gorge 15 est telle que la volute 23 y pénètre à frottement. Cette volute 23 est donc maintenue latéralement entre deux surfaces cylindriques 12, 14, ce qui limite ses possibilités de déformation.

La forme, l'agencement réciproque et les dimensions respectives des parties constitutives du bord supérieur de la virole 12, du bord du couvercle 9 et de collier de maintien 18 sont tels que ces diverses parties s'épaulent mutuellement et forment un ensemble compact ayant une très bonne résistance mécanique, comme l'ont montrés de nombreux essais où des fûts remplis et fermés étaient soumis à des chocs ou à des chutes. Même lorsque sous l'effet de ces chocs ou chutes le bord supérieur du fût se déforme quelquefois, le couvercle 9 est maintenu en place et l'étanchéité reste assurée.

Suivant une forme de réalisation montrée à la Fig. 4, l'angle d'enroulement de la volute 23 est inférieur à 360°, la partie extrême 25 de cette volute 23 restant pratiquement droite. Cette partie extrême 25 aboutit obliquement vers le bas à proximité de la virole 17 contre laquelle elle vient buter en cas de déformation dans le sens radial, accroissant la rigidité de l'ensemble de la fermeture.

La section initialement rectangulaire du joint 16 est, après mise en place du couvercle 9, serrée et déformée entre les parois 12, 13, 14 de la gorge 15 et le bord enroulé en volute 23 de la virole 17. Toutefois, à la différence de ce qui se produit dans d'autres dispositifs de fermeture, la compression maximum du joint 16 n'est pas limitée à une ligne génératrice; ici, au contraire, cette compression maximum est maintenue dans une large zone de contact entre le joint 16 et la volute 23, ce qui a pour effet une meilleure étanchéité, un des buts recherchés pour l'invention.

Pour améliorer encore la largeur de cette zone de répartition de la pression, le joint 16 peut présenter, suivant une variante de la réalisation non représentée, une face inférieure concave qui s'adapte à la forme de la partie supérieure de la volute 23.

Par ailleurs, le degré de liberté du couvercle 9 par rapport à la virole 17 est faible. Il ne peut y avoir un faible mouvement relatif que parallèlement à l'axe de la virole 17. On obtient de surcroît un "effet ressort" entre la volute 23 et la bande tronconique 21 du collier 18, surtout lorsque l'extrémité libre 25 ne revient pas s'appuyer contre la partie verticale de la virole 17.

La couronne 12 a une hauteur environ double de la distance séparant l'anneau plat 13 du couvercle 9 de la partie inférieure de la volute 23. Cette couronne cylindrique 12 est engagée à frottement dans la virole cylindrique 17, lorsque le couvercle 9 est pressé en place. Les deux surfaces parallèles 12 et 17 s'épaulent mutuellement en cas de chocs; en cas de déformation du couvercle 9, la gorge 15 ne tend pas à pivoter autour du bord enroulé en volute 23 pour se dégager du collier 18. Elle est d'ailleurs retenue par la virole 23 engagée dans la gorge annulaire 15 et par le collier de maintien 18.

La Fig. 5 montre une forme de réalisation d'un dispositif de serrage d'un collier 18 selon l'invention.

Ce collier 18 est fendu de façon à pouvoir être enfilé sur la partie élargie constituée par la volute 23 et les rebords du couvercle 9.

La fonction du collier 18 est à la fois d'assurer la fermeture du fût et de renforcer la zone de rencontre entre le couvercle 9 et la volute 23. Dans cette optique, l'interruption 26 de ce collier 17 constitue normalement un point faible. Ce défaut est évité par la conception de l'organe de serrage 27. Une pièce rapportée 28 en U, dont la face interne correspond à la face externe du collier 18, est soudée à l'une des extrémités 29 de ce collier fendu 18 et dépasse, de la moitié de sa longueur environ, de cette extrémité 29. La longueur du collier 18 elle-même est telle que, lorsque l'organe de serrage 27 est serré (comme montré sur la Fig. 5), l'autre extrémité 30 du collier 18 est recouverte par la pièce rapportée 28, l'interruption 26 étant ramenée à une fente la plus étroite possible, eu égard aux tolérances de fabrication et à l'élasticité des matériaux mis en jeu.

La pièce rapportée 28 porte un écrou 31 dont l'axe est tangentiel à la circonférence du collier 18. L'autre extrémité 30 du collier 18 porte une rondelle 32 placée dans le même axe; une vis 33 enfilée dans cette rondelle 32 permet de rapprocher la dite rondelle 32 et l'écrou 31, d'où il résulte une mise sous tension périphérique du collier 18, sans discontinuité mécanique.

L'écartement subsistant, après serrage, entre la rondelle 32 et l'écrou 31 est égal ou légèrement supérieur à la largeur de l'interruption 26.

La Fig. 6 montre l'ajustement des sections respectives de la pièce rapportée 28 et du collier 18 ainsi que l'écrou fixé sur la dite pièce rapportée 28.

Il apparaîtra évident à l'homme du métier que le serrage peut être réalisé par d'autres moyens que par les pièces 31, 32, 33 et que l'on peut utiliser, pour réaliser cette fermeture, un organe à levier en lui-même bien connu, ou d'autres moyens aptes à assurer la même fonction.

## Revendications

1. Fermeture pour un fût constitué d'une virole (17) fermée à une extrémité, dont le bord est enroulé en volute (23) vers l'extérieur, ladite fermeture comportant un couvercle (9) et un collier de maintien (18) apte à empêcher un déplacement du couvercle (9) par rapport à la virole (17),
- le bord du couvercle (9) comportant à sa périphérie une partie en couronne cylindrique (12), dirigée vers le haut, cette couronne (12) se raccordant perpendiculairement à un anneau plat (13) s'étendant vers l'extérieur et se rabattant vers le bas en un rebord cylindrique (14), de façon à former, avec ladite couronne (12) et ledit anneau plat (13), une gorge annulaire (15) dans laquelle est disposé un joint élastique (16) de forme appropriée,
- le collier de maintien (18) étant constitué d'un anneau fendu présentant une section transversale en U, l'ouverture de ce U étant dirigée vers le centre de l'anneau fendu,
caractérisée en ce que
- le diamètre de la couronne cylindrique (12) du couvercle (9) correspond au diamètre intérieur de la virole (17) et la gorge annulaire (15) du couvercle (9) a une largeur telle que le bord enroulé en volute (23) et la virole (17) puisse s'y engager à frottement, la hauteur de la couronne (12) étant égale à au moins 1,5 fois la distance qui, lorsque le fût est fermé, sépare l'anneau plat (13) du couvercle (9) et la partie inférieure de la volute (23) de la virole (17), la hauteur du rebord cylindrique (14) étant telle que, lorsque le fût est fermé, son extrémité inférieure s'étend vers le bas au-delà d'un plan horizontal passant par le centre de la volute (23);
- l'anneau fendu étant constitué d'une bande médiane cylindrique (20) destinée à prendre appui sur le rebord cylindrique (14) du couvercle (9) et se raccordant perpendiculairement, d'un côté, à une bande annulaire plane (19) destinée à prendre appui sur l'anneau plat (13) du couvercle (9) et, de l'autre côté, à une bande tronconique (21) destinée à s'engager sous le bord enroulé en volute (23) de la virole (17), ladite bande médiane cylindrique (20) et ladite bande tronconique (21) se raccordant suivant un angle obtus;
- les extrémités de l'anneau fendu étant munies d'un organe de serrage (27) apte à provoquer, lors du serrage de l'anneau, une pression tendant à rapprocher le bord du couvercle (9) et la volute (23) de la virole (17), en comprimant axialement le joint (16) assurant ainsi l'étanchéité de la fermeture et assurant le serrage du collier (18) autour du rebord cylindrique (14) du couvercle (9) et de la volute (23) de la virole.

2. Fermeture suivant la revendication 1, caractérisée en ce que, lorsque le collier de maintien (18) est serré en place, sa bande médiane cylindrique (20) étant serrée contre le rebord cylindrique (14) du couvercle (9), le bord libre de la bande tronconique (21) du collier de maintien (18) ne touche pas la partie cylindrique de la virole (17).

3. Fermeture suivant l'une quelconque des revendications précédentes, caractérisée en ce que la hauteur de la couronne (12) du couvercle (9) est égale à au moins deux fois la distance qui - lorsque le fût est fermé - sépare l'anneau plat (13) du couvercle (9) et la partie inférieure de la volute (23) de la virole (17).

4. Fermeture suivant l'une quelconque des revendications précédentes, caractérisée en ce que le joint élastique (16) présente, à l'état non comprimé, une section en substance rectangulaire épousant la forme du fond de la gorge annulaire (15) du couvercle (9).

5. Fermeture suivant l'une quelconque des revendications 1 et 2, caractérisée en ce que le joint élastique (16) présente, à l'état non comprimé, une section dont la partie supérieure épouse la forme du fond de la gorge annulaire (15) du couvercle (9), la partie inférieure de cette section présentant une concavité épousant la forme de la partie supérieure de la volute (23).

6. Fermeture suivant l'une quelconque des revendications précédentes, caractérisée en ce que la projection, parallèlement à l'axe du fût, de la bande tronconique (21) sur la bande annulaire plane (19) du collier (18), est plus étroite que cette bande annulaire plane (19).

7. Fermeture suivant la revendication 5, caractérisée en ce que, lorsque le collier (18) est serré en place, sa bande annulaire plane (19) dépasse, en direction de l'axe du fût, la surface cylindrique définie par la couronne (12) du couvercle (9).

8. Fermeture suivant l'une quelconque des revendications précédentes, caractérisée en ce que l'angle obtus, suivant lequel la bande médiane (20) et la bande tronconique (21) du collier de maintient (18) se raccordent, est compris entre 120 et 150°.

9. Fermeture suivant l'une quelconque des revendications précédentes, caractérisée en ce qu'une pièce rapportée (28) de section en U correspondant à la section en U du collier de maintien (18) est fixée à l'une des extrémités (29) dudit collier de maintien (18), de façon telle que ladite pièce rapportée (28) chevauche les deux extrémités (29, 30) de ce collier de maintien (18) lorsque celui-ci est assujetti sur le fût, l'organe de serrage (27) étant disposé entre ladite pièce rapportée (28) et l'autre extrémité (30) du collier de maintien (8).

10. Fermeture suivant la revendication 8, caractérisée en ce que l'organe de serrage (27) comporte une rondelle (32) solidaire d'une des extrémités (29) du collier (18), un écrou (31) solidaire de l'autre extrémité (30) du collier (18) et une vis (33) apte à rapprocher ladite rondelle (32) et ledit écrou (31).

11. Fermeture suivant la revendication 8, caractérisée en ce que l'organe de serrage est un dispositif à levier.

12. Fermeture suivant l'une quelconque des revendications précédentes, caractérisée en ce que la volute (23) a un angle d'enroulement inférieur à 360° et se prolonge par une partie droite, dirigée obliquement vers le bas en direction de la partie verticale de la virole (17).

13. Fermeture suivant l'une quelconque des revendications précédentes, caractérisée en ce que, avant la fermeture du fût, l'extrémité (25) du bord enroulé en volute (23) de la virole (17) ne s'appuie pas contre la partie verticale de cette virole (17).

14. Fermeture suivant l'une quelconque des revendications précédentes, caractérisée en ce que, lorsque le fût est fermé, l'extrémité du bord enroulé en volute (13) de la virole (17) ne s'appuie pas contre la partie verticale de cette virole (17).

15. Fût équipé d'une fermeture suivant l'une quelconque des revendications précédentes.

## Patentansprüche

1. Verschluß für ein Faß mit einer an ihrem einen Ende verschlossenen Hülle (17), deren Rand als Spirale (23) nach außen umgerollt ist, wobei dieser Verschluß einen Deckel (9) und einen Spannring (18) aufweist, um ein Verschieben des Deckels (9) im Verhältnis zur Hülle (17) zu verhindern,
- wobei der Rand des Deckels (9) an seinem Umfang einen nach oben gerichteten als zylindrischer Kragen (12) ausgebildeten Bereich aufweist, an den sich senkrecht ein nach außen erstreckender flacher Ring (13) und an diesen ein nach unten zurückgebogener zylindrischer Rand (14) anschließt, so daß dieser zusammen mit dem Kragen (12) und dem flachen Ring (13) eine ringförmige Vertiefung (15) bildet, in der eine elastische Dichtung (16) von geeigneter Form angeordnet ist,
- und der Spannring (18) von einem unterbrochenen Ring mit U-förmigem Querschnitt gebildet wird, wobei die Öffnung dieses U zum Mittelpunkt des unterbrochenen Rings hin gerichtet ist,
dadurch gekennzeichnet, daß
- der Durchmesser des zylindrischen Kragens (12) des Deckels (9) dem Innendurchmesser der Hülle (17) entspricht und die ringförmige Vertiefung (15) des Deckels (9) eine Breite hat, so daß der zur Spirale (23) umgerollte Rand und die Hülle (17) sich mit Reibschluß berühren können, und daß die Höhe des Kragens (12) mindestens das 1,5-fache des Abstandes beträgt, der bei verschlossenem Faß zwischen dem flachen Ring (13) des Dekkels (9) und dem unteren Bereich der Spirale (23) der Hülle (17) vorhanden ist, und daß die Höhe des zurückgebogenen zylindrischen Rings (14) so groß ist, daß sich bei verschlossenem Faß sein freies Ende bis über eine durch die Mitte der Spirale (23) hindurchgehende gedachte horizontale Ebene hinaus nach unten erstreckt;
- der unterbrochene Ring einen für die Abstützung auf dem zurückgebogenen zylindrischen Ring (14) des Deckels (9) vorgesehenen mittleren zylindrischen Streifen (20) aufweist, der an seiner einen Seite mit einem für die Abstützung auf dem flachen Ring (13) des Deckels (9) vorgesehenen ringförmigen ebenen Streifen (19) und an seiner anderen Seite mit einem für das Untergreifen unter den als Spirale (23) umgerollten Rand der Hülle (17) vorgesehenen kegelstumpfförmigen Streifen (21) verbunden ist, wobei der zylindrische mittlere Streifen (20) und der kegelstumpfförmige Streifen (21) unter einem stumpfen Winkel miteinander verbunden sind;
- die Enden des unterbrochenen Rings mit einem Spannelement (27) versehen sind, so daß beim Spannen des Rings unter gleichzeitiger Zusammendrückung der Dichtung (16) der Rand des Deckels (9) und die Spirale (23) der Hülle (17) in axialer Richtung zusammengedrückt werden und dabei die Dichtheit des Verschlusses und das Spannen des Rings (18) um den zurückgebogenen zylindrischen Rand (14) des Deckels (9) und der Spirale (23) der Hülle (17) herum gesichert wird.

2. Verschluß nach Anspruch 1, dadurch gekennzeichnet, daß der an seinem vorgesehenen Platz angeordnete und gespannte Spannring (18) sich mit seinem mittleren zylindrischen Streifen (20) gegen den zurückgebogenen zylindrischen Rand (14) des Deckels (9) abstützt und der freie Rand des kegelstumpfförmigen Streifens (21) des Spannrings (18) den zylindrischen Bereich der Hülle (17) nicht berührt.

3. Verschluß nach einem der vorhergehenden Ansprüche, dadurch gekennzeichnet, daß die Höhe des Kragens (12) des Deckels (9) mindestens 2 mal so groß ist, wie bei verschlossenem Faß der Abstand zwischen dem flachen Ring (13) des Deckels (9) und dem unteren Bereich der Spirale (23) der Hülle (17).

4. Verschluß nach einem der vorhergehenden Ansprüche, dadurch gekennzeichnet, daß die elastische Dichtung (16) in nicht zusammengedrücktem Zustand einen im wesentlichen rechteckigen an die Form des Bodens der ringförmigen Vertiefung (15) des Deckels (9) angepaßten Querschnitt aufweist.

5. Verschluß nach einem der Ansprüche 1 und 2, dadurch gekennzeichnet, daß die elastische Dichtung (16) in nicht zusammengedrücktem Zustand einen Querschnitt aufweist, dessen oberer Bereich der Form des Bodens der ringförmigen Vertiefung (15) des Deckels (9) angepaßt ist und dessen unterer Bereich in Anpassung an die Form des oberen Bereichs der Spirale (23) konkav ausgebildet ist.

6. Verschluß nach einem der vorhergehenden Ansprüche, dadurch gekennzeichnet, daß die Projektion des kegelstumpfförmigen Streifens (21) parallel zur Achse des Fasses auf den ringförmigen ebenen Streifen (19) des Spannrings (18) schmaler ist, als dieser ringförmige ebene Streifen (19).

7. Verschluß nach Anspruch 5, dadurch gekennzeichnet, daß der an seinem Platz befestigte Spannring (18) sich mit seinem ringförmigen ebenen Streifen (19) in Richtung zur Achse des Fasses hin über die durch den Kragen (12) des Deckels (9) gebildete zylindrische Oberfläche hinaus erstreckt.

8. Verschluß nach einem der vorhergehenden Ansprüche, dadurch gekennzeichnet, daß der stumpfe Winkel, unter welchem sich der mittlere Streifen (20) und der kegelstumpfförmige Streifen (21) des Spannrings (18) miteinander verbinden, zwischen 120 und 150° beträgt.

9. Verschluß nach einem der vorhergehenden Ansprüche, dadurch gekennzeichnet, daß an einem der Enden (29) des Spannrings (18) ein Verstellelement (28) mit U-förmigem Querschnitt übereinstimmend mit dem U-förmigen Querschnitt des Spannrings (18) befestigt ist, so daß das Verstellelement (28) die beiden Enden (29,30) des Spannrings (18) übergreift, wenn dieser auf das Faß aufgebracht ist, und daß das Spannelement (27) zwischen dem Verstellelement (28) und dem anderen Ende (30) des Spannrings (18) angeordnet ist.

10. Verschluß nach Anspruch 8, dadurch gekennzeichnet, daß das Spannelement (27) eine fest mit dem einen der Enden (29) des Spannrings (18) verbundene Luftscheibe (32), eine mit dem anderen Ende (30) des Spannrings (18) fest verbundene Schraubenmutter (31) und eine Schraube (33) zum Zusammenziehen der Lochscheibe (32) und der Schraubenmutter (31) aufweist.

11. Verschluß nach Anspruch 8, dadurch gekennzeichnet, daß die Spannvorrichtung als Hebeleinrichtung ausgebildet ist.

12. Verschluß nach einem der vorhergehendnen Ansprüche, dadurch gekennzeichnet, daß die Spirale (23) einen Umrollwinkel von weniger als 360° aufweist und sich in einen geraden Bereich verlängert, der sich schräg nach unten in Richtung des vertikalen Bereichs der Hülle (17) erstreckt.

13. Verschluß nach einem der vorhergehenden Ansprüche, dadurch gekennzeichnet, daß vor dem Verschließen des Fasses das Ende (25) des als Spirale (23) umgerollten Randes der Hülle (17) sich nicht gegen den vertikalen Bereich dieser Hülle (17) abstützt.

14. Verschluß nach einem der vorhergehenden Ansprüche, dadurch gekennzeichnet, daß das Ende des als Spirale (23) umgerollten Randes der Hülle (17) sich bei verschlossenem Faß nicht gegen den vertikalen Bereich dieser Hülle (17) abstützt.

15. Faß versehen mit einem Verschluß nach einem der vorhergehenden Ansprüche.

## Claims

1. Closure for a barrel consisting of a sleeve (17) closed at one end, the edge of which is wound in a volute (23) pointing outwards, the said closure comprising a lid (9) and a securing collar (18) capable of preventing displacement of the lid (9) with respect to the sleeve (17),
- the edge of the lid (9) comprising at its periphery a cylindrical annular part (12), pointing upwards, this annular part (12) being connected perpendicularly to a flat ring (13) extending outwards and being bent back downwards to form a cylindrical rim (14), so as to form, with the said annular part (12) and the said flat ring (13), an annular throat (15) in which is arranged an elastic seal (16) of appropriate shape,
- the securing collar (18) consisting of a split ring having a U-shaped cross-section, the opening of this U pointing towards the centre of the split ring,
characterised in that
- the diameter of the cylindrical annular part (12) of the lid (9) corresponds to the internal diameter of the sleeve (17), and the width of the annular throat (15) of the lid (9) is such that the spirally-wound edge (23) and [sic] the sleeve (17) can engage therein with friction, the height of the annular part (12) being equal to at least 1.5 times the distance which, when the barrel is closed, separates the flat ring (13) of the lid (9) and the lower portion of the volute (23) of the sleeve (17), the height of the cylindrical rim (14) being such that, when the barrel is closed, its lower end extends downwards beyond a horizontal plane passing through the centre of the volute (23);
- the split ring consisting of a middle cylindrical strip (20) intended to bear on the cylindrical rim (14) of the lid (9) and being connected perpendicularly on one side to a plane annular strip (19) intended to bear on the flat ring (13) of the lid (9) and on the other side to a frustoconical strip (21) intended to engage underneath the spirally-wound edge (23) of the sleeve (17), the said middle cylindrical strip (20) and the said frustoconical strip (21) being connected at an obtuse angle;
- the ends of the split ring being equipped with a tightening member (27) capable of creating, when the ring is tightened, a pressure tending to bring together the edge of the lid (9) and the volute (23) of the sleeve (17), compressing the seal (16) axially and thus sealing the closure and tightening the collar (18) around the cylindrical rim (14) of the lid (9) and of the volute (23) of the sleeve.

2. Closure according to Claim 1, characterised in that, when the securing collar (18) is tightened in place, its middle cylindrical strip (20) being tightened against the cylindrical rim (14) of the lid (9), the free edge of the frustoconical strip (21) of the securing collar (18) does not touch the cylindrical portion of the sleeve (17).

3. Closure according to either of the preceding claims, characterised in that the height of the annular part (12) of the lid (9) is equal to at least twice the distance which - when the barrel is closed - separates the flat ring (13) of the lid (9) and the lower portion of the volute (23) of the sleeve (17).

4. Closure according to any of the preceding claims, characterised in that the elastic seal (16) has, when uncompressed, a substantially rectangular cross-section matching the shape of the bottom of the annular throat (15) of the lid (9).

5. Closure according to either of Claims 1 and 2, characterised in that the elastic seal (16) has, when uncompressed, a cross-section whose upper portion matches the shape of the bottom of the annular throat (15) of the lid (9), the lower portion of this cross-section having a concavity which matches the shape of the upper portion of the volute (23).

6. Closure according to any of the preceding claims, characterised in that the projection, parallel to the axis of the barrel, of the frustoconical strip (21) onto the plane annular strip (19) of the collar (18) is narrower than this plane annular strip (19).

7. Closure according to Claim 5, characterised in that, when the collar (18) is tightened in place, its plane annular strip (19) projects, towards the axis of the barrel, beyond the cylindrical surface defined by the annular part (12) of the lid (9).

8. Closure according to any one of the preceding claims, characterised in that the obtuse angle at which the middle strip (20) and the frustoconical strip (21) of the securing collar (18) are connected lies between 120 and 150°.

9. Closure according to any one of the preceding claims, characterised in that an attachment (28) with a U-shaped cross-section corresponding to the U-shaped cross-section of the securing collar (18) is fixed to one of the ends (29) of the said securing collar (18) in such a way that the said attachment (28) overlaps the two ends (29, 30) of this securing collar (18) when the latter is fastened onto the barrel, the tightening member (27) being arranged between the said attachment (28) and the other end (30) of the securing collar (8) [sic].

10. Closure according to Claim 8, characterised in that the tightening member (27) comprises a washer (32) integral with one of the ends (29) of the collar (18), a nut (31) integral with the other end (30) of the collar (18) and a bolt (33) capable of bringing together the said washer (32) and the said nut (31).

11. Closure according to Claim 8, characterised in that the tightening member is a lever device.

12. Closure according to any one of the preceding claims, characterised in that the volute (23) has a winding angle less than 360° and is extended by a straight part pointing obliquely downwards towards the vertical portion of the sleeve (17).

13. Closure according to any one of the preceding claims, characterised in that, before the barrel is closed, the end (25) of the spirally-wound edge (23) of the sleeve (17) does not bear against the vertical portion of this sleeve (17).

14. Closure according to any one of the preceding claims, characterised in that, when the barrel is closed, the end of the spirally-wound edge (13) [sic] of the sleeve (17) does not bear against the vertical portion of this sleeve (17).

15. Barrel equipped with a closure according to any one of the preceding claims.
